# EUROPÄISCHE PATENTSCHRIFT

(11) **EP 4 337 846 B1**
(45) Veröffentlichungstag und Bekanntmachung des Hinweises auf die Patenterteilung: **22.10.2025**
(21) Anmeldenummer: 22728121.9
(22) Anmeldetag: 05.05.2022
(51) Int. Cl.: F01C 21/10, F04B 11/00, F04B 53/00

(54) **PUMPENANORDNUNG, INSBESONDERE FÜR EIN VERSTELLBARES FAHRWERKSSYSTEM**
PUMP ARRANGEMENT, PARTICULARLY FOR AN ADJUSTABLE SUSPENSION SYSTEM
AGENCEMENT DE POMPE, EN PARTICULIER POUR UN SYSTÈME DE SUSPENSION RÉGLABLE

(30) Priorität: 11.05.2021 DE 102021204750
(43) Veröffentlichungstag der Anmeldung: 20.03.2024
(73) Patentinhaber: ZF Friedrichshafen AG, 88046 Friedrichshafen (DE)
(72) Erfinder: RENN, Josef, 97337 Dettelbach (DE)
(86) Internationale Anmeldenummer: PCT/EP2022/062190
(87) Internationale Veröffentlichungsnummer: WO 2022/238237

(56) Entgegenhaltungen:
- DE-A1- 102018 129 539
- DE-A1- 19 921 436
- DE-A1- 3 223 195
- DE-B- 1 118 500
- US-A- 2 418 667
- US-A1- 2014 084 528

## Beschreibung

Die Erfindung betrifft eine Pumpenanordnung, insbesondere für ein verstellbares Fahrwerkssystem, gemäß dem Oberbegriff von Anspruch 1.

Die DE 10 2015 208 785 A1 beschreibt ein verstellbares Fahrwerksystem mit einer Pumpenanordnung. Die Ausführung nach Fig. 4 zeigt eine Pumpenanordnung mit einem ringförmigen Speicher, der zumindest einen Längenabschnitt der Pumpenanordnung einhüllt. Die konkrete konstruktive Ausgestaltung der Pumpenanordnung, insbesondere des Speichers, ist nicht Gegenstand der DE 10 2015 208 785 A1.

Aus der der DE 10 2018 129 539 A1 ist eine Pumpenanordnung mit einem Ringspeicher als Teil eine Betätigungsmodul für einen Antriebsstrang bekannt. Auch hier hüllt der Speicher zumindest einen Teil der Pumpenanordnung ein. Der Ringspeicher umfasst einen axial beweglichen Ringkolben, der einen Gasraum von einem Druckmediumraum trennt.

Die Aufgabe der vorliegenden Erfindung besteht darin, das Konzept des ringförmigen Speichers bei einer Pumpenanordnung weiterzuentwickeln.

Die Aufgabe wird dadurch gelöst, indem das Gasvolumen in einem zum Druckmediumvolumen abgeschlossenen flexiblen Hüllkörper innerhalb des Speichergehäuses gekammert ist.

Der Einsatz des flexiblen Hüllkörpers hat zu einer wesentlichen Verbesserung der Geräuschemission geführt. Die Gassäule innerhalb des Hüllkörpers reduziert die Schallübertragung der Pumpe und des Pumpenantriebs an die Umgebung.

Zur Reduzierung der mechanischen Belastung des Hüllkörpers weist der Hüllkörper eine dem Querschnitt des Speichers angepasste Bogenform auf. Dabei stützt sich der Hüllkörper zumindest partiell an einer Wandung des Speichergehäuses ab.

Optional können in dem Speicher mehrere Hüllkörper angeordnet sein. Über die Anzahl der Hüllkörper kann das Druckmediumvolumen oder die Druckkennlinie bei konstanter Speichergröße dimensioniert werden.

Gemäß einem vorteilhaften Unteranspruch weist der Hüllkörper einen Füllanschluss auf, der eine Wandung des Speichergehäuses durchdringt. Damit kann die Füllung des Hüllkörpers bei Bedarf auch erst bei der Montage durchgeführt werden.

Des Weiteren kann vorgesehen sein, dass der Füllanschluss des mindestens einen Hüllkörpers und ein Füllanschluss für das Druckmedium in einem gemeinsamen Flächenbereich des Speichergehäuses angeordnet sind. Dieses Merkmal ist besonders bei engen Einbauräumen von Vorteil, wo man die beiden Anschlüsse direkt nebeneinander anordnen kann.

Bei Bedarf kann der Füllanschluss auch eine Schmelzsicherung aufweisen, um z. B. im Brandfall kontrolliert eine Gasabfuhr zu erreichen, damit der Speicher nicht druck-überlastet wird.

Optional können auch mindestens zwei Speicher axial gestapelt angeordnet sein und einander zugewandte Kontaktflächen für einen hydraulischen Verbindungsanschluss zwischen den mindestens zwei Speichern aufweisen. Man kann dann einen Standardspeicher verwendet und diesen dann über die Stapelanordnung auf ein gewünschtes Speichervolumen vervielfachen.

Alternativ können auch mindestens zwei Speicher konzentrisch zueinander angeordnet sein, wobei eine äußere Mantelfläche eines Speichergehäuses eines inneren Speichers eine innere Mantelfläche eines äußeren Speichergehäuses bildet.

Anhand der folgenden Figurenbeschreibung soll die Erfindung näher erläutert werden.

Es zeigt:
- Fig. 1: Prinzipdarstellung der Anwendung der Pumpenanordnung
- Fig. 2: Schnittdarstellung durch die Pumpenanordnung
- Fig. 3: Pumpenanordnung mit axial gestapelten Speichern
- Fig. 4: Pumpenanordnung mit konzentrischer Speicheranordnung
- Fig. 5: Speicher mit mehreren Hüllkörpern

Die Figur 1 zeigt als Prinzipdarstellung die Kombination einer Pumpenanordnung 1 mit einem Schwingungsdämpfer 3. Die Pumpenanordnung 1 umfasst eine Pumpe 5 mit einem Pumpenantrieb 7. Besonders geeignet und sinnvoll ist die Anwendung der Erfindung bei einer Pumpe 5 mit einem ungleichmäßigen Fördervolumen, z. B. einer Zahnradpumpe. Insbesondere bei Pumpen 5 mit einem ungleichmäßigen Fördervolumen treten Geräuschemissionen auf, die z. B. in den Fahrgastraum getragen werden.

Die Pumpenanordnung 1 weist einem ringförmigen Speicher 9 auf, der die Pumpe 5 und den Pumpenantrieb 7 zumindest teilweise einhüllt. Die Pumpe 5 verfügt bevorzugt über zwei Förderrichtungen. Auf die Darstellung von Ventilen und weiteren Komponenten des Hydrauliksystems wurde verzichtet. Der Speicher 9 verfügt über ein starres Speichergehäuse 11, in dem ein hydraulisches Druckmediumvolumen 13 und ein davon räumlich getrenntes Gasvolumen 15 gekammert sind. Das Gasvolumen 15 ist in einem zum Druckmediumvolumen 13 abgeschlossenen flexiblen Hüllkörper 17 innerhalb des Speichergehäuses 11 gekammert. Der Hüllkörper 17 schwimmt innerhalb des Druckmediumvolumens 13. Anders als eine eingeschlossene Flüssigkeit ist die Schallübertragung des Gases innerhalb des Hüllkörpers 17 deutlich geringer. Damit wirkt der Hüllkörper 17 schallisolierend für die Pumpenanordnung 1.

Der Hüllkörper 17 weist, wie auch in der Fig. 5 dargestellt ist, eine dem Querschnitt des Speichers 9 angepasste Bogenform auf und stützt sich zumindest partiell an einer Wandung des Speichergehäuses 11 ab. Diese radiale Abstützung des Hüllkörpers 17 sorgt für eine vergleichsweise geringe hydraulische Belastung des Hüllkörpers 17. Es besteht auch die Möglichkeit, dass in dem Speicher mehrere Hüllkörper 17 angeordnet sein können, z. B. standardisierte Speicher, die nach Bedarf in das Speichergehäuse 11 eingeführt werden.

Der Schwingungsdämpfer 3 nach Fig. 1 basiert auf einem Zylinder 19, in dem eine Kolbenstange 21 zusammen mit einem ventilbestückten Kolben 23 eine axiale Verdrängerbewegung ausführt. Auch der Schwingungsdämpfer 3 verfügt über einen Speicher 25 als Ausgleichsraum für das von der Kolbenstange 21 verdrängte Druckmedium. Der Ausgleichsraum 25 wird von dem Zylinder 19 und einem äußeren Behälterrohr 27 radial begrenzt. Eine Kolbenstangenführung 29 und ein Boden 31 verschließen die axialen Enden des Ausgleichsraums 25, der ebenfalls ein Gasvolumen 15 und ein Druckmediumvolumen 13 enthält. Ein axial beweglicher ringförmiger Trennkolben sorgt für eine räumliche Trennung von Gas und Druckmedium. Grundsätzlich ist der konstruktive Aufbau des Schwingungsdämpfers 3 für die Anwendung der Erfindung untergeordnet.

Zwischen der Pumpenanordnung 1 und dem Schwingungsdämpfer 3 besteht eine hydraulische Verbindungsleitung 35, sodass über eine Druckmittelzu- oder Abfuhr in oder aus dem Schwingungsdämpfer 3 mittels der Pumpenanordnung 1 eine mehr oder weniger große Ausschubkraft auf die Kolbenstange generiert werden kann.

Des Weiteren zeigt die Fig. 2, dass der Hüllkörper 17 einen Füllanschluss 37 aufweist, der eine Wandung des Speichergehäuses 11 durchdringt. Bevorzugt sind der Füllanschluss 37 des mindestens einen Hüllkörpers 17 und ein Füllanschluss 39 für das Druckmedium in einem gemeinsamen Flächenbereich des Speichergehäuses 11 angeordnet. Ein bevorzugter Anbringungsort für die Füllanschlüsse sind axiale Deckflächen 41, da diese zumindest partiell als Planflächen ausgeführt sind und sich entsprechend einfach hydraulisch abdichten lassen.

Der Füllanschluss 37 für den Füllkörper 17 verfügt über einen Schließkörper 43, bevorzugt aus Kunststoff, der hinsichtlich der Temperatureigenschaften auch als eine Schmelzsicherung ausgeführt sein kann. Bei einer entsprechend hohen Temperatur schmilzt der Schließkörper 43, das Gasvolumen 15 kann austreten und der Speicher 9 verliert dann sein Druckvorspannung. Damit steht dann kein Druckpolster zur Verfügung, dass z. B. bei einem Unfall und infolge dessen einem beschädigten Speicher 9 das Druckmedium aus dem Speicher 9 pressen und ggf. versprühen würde. Das Druckmedium in flüssiger Phase brennt praktisch gefahrlos ab. Dasselbe Medium als Ölwolke wäre erheblich zündfähiger.

Mit der Fig. 3 soll bei einer Pumpenanordnung 1 gezeigt werden, dass die Kombination mehrerer Speicher 9A; 9B aufgrund der Verwendung des Hüllkörpers 17 deutlich einfacher ist als bei einem Speicher mit einem axial beweglichen Trennkolben. Es besteht dann die Möglichkeit, dass mindestens zwei Speicher 9A; 9B axial gestapelt angeordnet sind und einander zugewandte Kontaktflächen 45; 47 einen axialen hydraulischen Verbindungsanschluss 49 zwischen den mindestens zwei Speichern 9A; 9B aufweisen. Beide Speicher 9A; 9B können über die Füllanschlüsse 37; 39 gefüllt werden. Bei einem herkömmlichen Speicher müsste eine externe Verbindungsleitung zur Überbrückung des Gasraums eingesetzt werden.

Die Figur 4 zeigt als Alternativvariante der Pumpenanordnung 1, bei der mindestens zwei Speicher 9A; 9B konzentrisch zueinander angeordnet sind. Eine äußere Mantelfläche 51 eines Speichergehäuses 53 des inneren Speichers 9A und eine innere Mantelfläche 55 eines äußeren Speichergehäuses 57 bilden dann den zweiten Speicher 9B. Man kann dann einfache Rohrkörper mit unterschiedlichem Durchmesser einsetzen, die die Trennwände zwischen den einzelnen Speichern 9A; 9B bilden. Bei einem Speicher mit einem schwimmenden Trennkolben wäre diese Bauform nicht möglich, da ein Zylinder entweder auf einen Innendurchmesser oder einen Außendurchmesser kalibriert ist und nur der kalibrierte Durchmesser als Laufbahn für einen Trennkolben geeignet ist. Zwischen beiden Speichern 9A; 9B kann z.B. eine radialer Verbindungsanschluss 49 bestehen.

### Bezugszeichen

- 1: Pumpenanordnung
- 3: Schwingungsdämpfer
- 5: Pumpen
- 7: Pumpenantrieb
- 9: Speicher
- 9A: Speicher
- 9B: Speicher
- 11: Speichergehäuse
- 13: Druckmediumvolumen
- 15: Gasvolumen
- 17: Hüllkörper
- 19: Zylinder
- 21: Kolbenstange
- 23: Kolben
- 25: Speicher
- 27: Behälterrohr
- 29: Kolbenstangenführung
- 31: Boden
- 33: Trennkolben
- 35: Verbindungsleitung
- 37: Füllanschluss
- 39: Füllanschluss
- 41: Deckfläche
- 43: Schließkörper
- 45: Kontaktfläche
- 47: Kontaktfläche
- 49: Verbindungsanschluss
- 51: Mantelfläche
- 53: Speichergehäuse
- 55: Mantelfläche
- 57: Speichergehäuse

## Patentansprüche

1. Pumpenanordnung (1), umfassend eine Pumpe (5) mit einem Pumpenantrieb (7) und einem ringförmigen Speicher (9; 9A; 9B), der die Pumpe (5) und den Pumpenantrieb (7) zumindest teilweise einhüllt, wobei der Speicher (9; 9A; 9B) innerhalb eines starren Speichergehäuses (11) ein hydraulisches Druckmediumvolumen (13) und ein davon räumlich getrenntes Gasvolumen (15) umfasst, **dadurch gekennzeichnet, dass** das Gasvolumen (15) in einem zum Druckmediumvolumen (13) abgeschlossenen flexiblen Hüllkörper (17) innerhalb des Speichergehäuses (11) gekammert ist.

2. Pumpenanordnung nach Anspruch 1, **dadurch gekennzeichnet, dass** der Hüllkörper (17) eine dem Querschnitt des Speichergehäuses (11) angepasste Bogenform aufweist und sich zumindest partiell an einer Wandung des Speichergehäuses (11) abstützt.

3. Pumpenanordnung nach den Ansprüchen 1 oder 2, **dadurch gekennzeichnet, dass** in dem Speicher (9; 9A; 9B) mehrere Hüllkörper (17) angeordnet sind.

4. Pumpenanordnung nach mindestens einem der Ansprüche 1 - 3, **dadurch gekennzeichnet, dass** der Hüllkörper (17) einen Füllanschluss (39) aufweist, der eine Wandung des Speichergehäuses (11) durchdringt.

5. Pumpenanordnung nach Anspruch 4, **dadurch gekennzeichnet, dass** der Füllanschluss (37) des mindestens einen Hüllkörpers (17) und ein Füllanschluss (39) für das Druckmedium (13) in einem gemeinsamen Flächenbereich (41) des Speichergehäuses (11) angeordnet sind.

6. Pumpenanordnung nach Anspruch 4, **dadurch gekennzeichnet, dass** der Füllanschluss (37) eine Schmelzsicherung (43) aufweist.

7. Pumpenanordnung nach mindestens einem der Ansprüche 1 - 6, **dadurch gekennzeichnet, dass** mindestens zwei Speicher (9A; 9B) axial gestapelt angeordnet sind und einander zugewandte Kontaktflächen (45; 47) einen hydraulischen Verbindungsanschluss (49) zwischen den mindestens zwei Speichern (9A; 9B) aufweisen.

8. Pumpenanordnung nach mindestens einem der Ansprüche 1 - 7, **dadurch gekennzeichnet, dass** mindestens zwei Speicher (9A; 9B) konzentrisch zueinander angeordnet sind, wobei eine äußere Mantelfläche (51) eines Speichergehäuses (53) eines inneren Speichers (9A) eine innere Mantelfläche eines äußeren Speichergehäuses (9B) bildet.

## Claims

1. Pump arrangement (1), comprising a pump (5) with a pump drive (7) and with an annular store (9; 9A; 9B) which at least partially envelops the pump (5) and the pump drive (7), wherein the store (9; 9A; 9B) comprises within a rigid store housing (11) a hydraulic pressure-medium volume (13) and a gas volume (15) spatially separated therefrom, **characterized in that** the gas volume (15) is partitioned off within the store housing (11) in a flexible enveloping body (17) which is closed off with respect to the pressure-medium volume (13).

2. Pump arrangement according to Claim 1, **characterized in that** the enveloping body (17) has an arcuate shape adapted to the cross section of the store housing (11) and is supported at least partially against a wall of the store housing (11).

3. Pump arrangement according to Claim 1 or 2, **characterized in that** multiple enveloping bodies (17) are arranged in the store (9; 9A; 9B).

4. Pump arrangement according to at least one of Claims 1-3, **characterized in that** the enveloping body (17) has a filling connection (39) which passes through a wall of the store housing (11).

5. Pump arrangement according to Claim 4, **characterized in that** the filling connection (37) of the at least one enveloping body (17) and a filling connection (39) for the pressure medium (13) are arranged in a common surface region (41) of the store housing (11).

6. Pump arrangement according to Claim 4, **characterized in that** the filling connection (37) has a fuse (43).

7. Pump arrangement according to at least one of Claims 1 - 6, **characterized in that** at least two stores (9A; 9B) are arranged in an axially stacked manner, and mutually facing contact surfaces (45; 47) have a hydraulic connecting connection (49) between the at least two stores (9A; 9B).

8. Pump arrangement according to at least one of Claims 1 - 7, **characterized in that** at least two stores (9A; 9B) are arranged concentrically with respect to one another, wherein an outer lateral surface (51) of a store housing (53) of an inner store (9A) forms an inner lateral surface of an outer store housing (9B).

## Revendications

1. Agencement de pompe (1), comprenant une pompe (5) avec un entraînement de pompe (7) et un réservoir annulaire (9 ; 9A ; 9B), qui entoure au moins partiellement la pompe (5) et l'entraînement de pompe (7), dans lequel le réservoir (9 ; 9A ; 9B) comprend à l'intérieur d'un carter de réservoir rigide (11) un volume de fluide sous pression hydraulique (13) et un volume de gaz (15) séparé spatialement de celui-ci, **caractérisé en ce que** le volume de gaz (15) est enfermé dans le carter de réservoir (11) dans un corps enveloppant flexible (17) qui est fermé par rapport au volume de fluide sous pression (13).

2. Agencement de pompe selon la revendication 1, **caractérisé en ce que** le corps enveloppant (17) présente une forme arquée adaptée à la section transversale du carter de réservoir (11) et s'appuie au moins partiellement sur une paroi du carter de réservoir (11).

3. Agencement de pompe selon la revendication 1 ou 2, **caractérisé en ce que** plusieurs corps enveloppants (17) sont agencés dans le réservoir (9 ; 9A ; 9B).

4. Agencement de pompe selon au moins l'une quelconque des revendications 1 à 3, **caractérisé en ce que** le corps enveloppant (17) présente un raccord de remplissage (39) qui traverse une paroi du carter de réservoir (11).

5. Agencement de pompe selon la revendication 4, **caractérisé en ce que** le raccord de remplissage (37) de l'au moins un corps enveloppant (17) et un raccord de remplissage (39) pour le fluide sous pression (13) sont agencés dans une zone de surface commune (41) du carter de réservoir (11).

6. Agencement de pompe selon la revendication 4, **caractérisé en ce que** le raccord de remplissage (37) présente un fusible (43).

7. Agencement de pompe selon au moins l'une quelconque des revendications 1 à 6, **caractérisé en ce qu'**au moins deux réservoirs (9A ; 9B) sont agencés en empilement axial et des surfaces de contact (45 ; 47) tournées l'une vers l'autre présentent un raccord de liaison hydraulique (49) entre les au moins deux réservoirs (9A ; 9B).

8. Agencement de pompe selon au moins l'une quelconque des revendications 1 à 7, **caractérisé en ce qu'**au moins deux réservoirs (9A ; 9B) sont agencés concentriquement l'un par rapport à l'autre, une surface latérale extérieure (51) d'un carter de réservoir (53) d'un réservoir intérieur (9A) formant une surface latérale intérieure d'un carter de réservoir extérieur (9B).
